# FASCICULE DE BREVET EUROPEEN

(11) **EP 1 138 179 B1**
(45) Date de publication et mention de la délivrance du brevet: **17.03.2004**
(21) Numéro de dépôt: 99972424.8
(22) Date de dépôt: 09.11.1999
(51) Int. Cl.: H05G 1/30

(54) **PROCEDE DE COMMANDE D'UN GENERATEUR DE RAYONNEMENTS IONISANTS ET INSTALLATION POUR LA MISE EN OEUVRE DE CE PROCEDE**
VERFAHREN ZUR STEUERUNG EINER QUELLE VON IONISIERENDEN STRAHLUNGEN UND ANLAGE ZUR DURCHFÜHRUNG DES VERFAHRENS
METHOD FOR CONTROLLING AN IONIZING RADIATION GENERATOR AND IMPLEMENTING INSTALLATION

(30) Priorité: 13.11.1998 EP 98870253
(43) Date de publication de la demande: 04.10.2001
(73) Titulaire: Balteau non Destructive Testing, en abrégé Balteau NDT, 4650 Herve (BE)
(72) Inventeur: RONDEUX, Christian, B-4000 Liège (BE)
(74) Mandataire: Van Malderen, Michel
(86) Numéro de dépôt international: PCT/BE1999/000143
(87) Numéro de publication internationale: WO 2000/030416

(56) Documents cités:
- EP-A- 0 037 238
- WO-A-95/33328
- WO-A-96/37063
- DE-A- 19 643 641
- DE-A- 19 704 708
- US-A- 4 170 735
- US-A- 5 077 831
- US-A- 5 081 543
- DATABASE WPI Section PQ, Week 9747 Derwent Publications Ltd., London, GB; Class P32, AN 97-506812 XP002099363 & JP 09 238962 A (YOSHIDA SEISAKUSHO KK), 16 septembre 1997 (1997-09-16) cité dans la demande
- DATABASE WPI Section EI, Week 9529 Derwent Publications Ltd., London, GB; Class S02, AN 95-216207 XP002100844 & CN 1 087 171 A (LANZHOU CONTAINER DETECTION CO), 25 mai 1994 (1994-05-25) cité dans la demande

## Description

### Objet de l'invention

La présente invention concerne un procédé de commande d'un générateur de rayonnements ionisants.

La présente invention se rapporte également à l'installation destinée à la mise en oeuvre de ce procédé.

### Arrière-plan technologique

Les générateurs de rayons X, alpha, gamma ou d'autres rayonnements ionisants (ou radiations) nécessitent un pupitre de contrôle qui doit être placé à une distance suffisante de la source de rayonnement pour éviter tout danger d'irradiation excessive de l'opérateur.

C'est particulièrement vrai dans le domaine du contrôle industriel non-destructif par rayonnements ionisants. Dans ce cas, l'appareil est employé « in situ », par exemple en usine ou sur chantier, soit dans un environnement qui varie avec l'application.

Un générateur de rayons X, par exemple, peut être monobloc ou constitués d'éléments séparés (bloc de puissance, câble haute tension, tube à rayons X).

Généralement, le pupitre de commande est relié au générateur par un câble électrique d'une longueur telle qu'il permet à l'opérateur de s'en trouver suffisamment éloigné.

Souvent, la longueur du câble sert donc de référence à l'opérateur ou à l'installateur pour connaître la distance de sécurité où devra se placer l'opérateur.

Cependant, la nécessité physique de ce câble peut être un handicap majeur pour l'opérateur et/ou pour d'autres personnes, pouvant se trouver le cas échéant en deçà de la distance de sécurité du générateur.

C'est en particulier le cas si la disposition d'autres objets du chantier, par exemple lors du contrôle de soudures par rayons X, empêche l'opérateur de conserver une vue globale dans le rayon d'insécurité autour du générateur qu'il commande. L'opérateur n'aurait donc pas toujours la possibilité d'arrêter le générateur pour éviter de mettre en péril d'autres personnes.

D'autre part, aucun dispositif n'interdit généralement à l'opérateur de placer par erreur le pupitre de commande à une distance insuffisante du générateur. Il en est même empêché si la disposition des lieux ne permet pas d'étendre le câble en ligne droite de manière à matérialiser pour lui-même la distance de sécurité.

L'état de la technique fait mention de dispositifs à télécommande permettant, pour des raisons de sécurité ou de commodité d'utilisation, d'éloigner l'opérateur ou l'utilisateur des zones de fonctionnement d'appareils, éventuellement dangereux.

Ainsi, le document JP-A-09238962 décrit un système de diagnostic et traitement dans le domaine de la dentisterie. Des flux de données électroniques sont échangés entre un appareil de stockage de données et différents appareils de diagnostic, dont un générateur de rayons X dentaire, et de soins situés à proximité d'un ou plusieurs patients. L'échange de données est orchestré par un contrôleur d'entrées/sorties, lequel est piloté à distance au moyen d'un système émetteur/récepteur sans fil. L'invention a pour but de faciliter la gestion des données au dentiste ou à son assistant. Cependant, les rayons X utilisés en dentisterie sont de basse énergie (< 70 keV) et l'invention ne répond pas en soi aux besoins de sécurité exigés lors du travail sur chantier avec les générateurs de rayonnements ionisants dont l'énergie peut, dans certains cas, être de plusieurs MeV. De plus, la télécommande peut être utilisée pour piloter plus d'un appareil ou instrument.

Egalement dans le domaine médical, on a décrit le contrôle télécommandé d'une installation de diagnostic, pouvant générer des rayonnements ionisants (brevet n° US-A-5 081 543). Pour résoudre le problème de sécurité en cas de perturbation ou d'interruption du signal de commande, on a proposé l'utilisation simultanée de deux signaux porteurs d'information, comme par exemple un signal infrarouge et un signal ultrasonore. Un tel dispositif est complexe, coûteux et peu adapté à un environnement de chantier industriel.

Dans le domaine du contrôle de défauts, le document CN-A-1 087 171 décrit une télécommande munie d'un émetteur/récepteur permettant de piloter à distance un générateur de rayons X. Cette invention, si elle est destinée à protéger l'opérateur, ne divulgue en rien le mode opératoire ainsi que les avantages spécifiques à la présente demande.

Le contrôle télécommandé ou radiofréquence digital d'appareillage électronique est bien connu. Dans le document EP-A1-037 238, on présente l'utilisation d'un système émetteur/récepteur radio utilisant des fréquences digitales pour télécommander un appareillage industriel. Une telle installation permet à l'opérateur de gagner du temps, le cas échéant, par une meilleure vision, une mobilité accrue ou encore une position plus avantageuse. Sur le plan de la sécurité, elle permet de soustraire l'opérateur aux zones dangereuses. Des moyens de validation de la transmission sont mis en oeuvre pendant la durée de celle-ci (utilisation de canaux de contrôle, génération et comparaison de bits de parité et de code d'identification).

Dans WO-A-96 37063, une transmission radiofréquence encryptée sécurisée est présentée, par exemple pour une application du type ouverture de porte de garage. La sécurité est assurée au moyen d'opérations sur un code présentant une partie fixe et une partie variable. Le signal transmis est modulé en amplitude, démodulé par le récepteur et le code initial est restauré.

Il est également possible, comme dans WO-95 33328, de commander par radio un dispositif de commutation, avec une unité de contrôle qui envoie simultanément via l'émetteur un code propre au récepteur et un code propre au dispositif à commander. L'information de contrôle est fournie par l'utilisateur à l'unité de contrôle au moyen d'un réseau téléphonique (téléphone à touches).

Dans le document US-A-5 077 831, un dispositif de sécurité est constitué d'un émetteur d'un signal haute fréquence modulé à un signal mot-code et un récepteur possédant un système d'alarme. En vue. de protéger l'émetteur contre toute utilisation non autorisée, celui-ci est pourvu d'un système de commutation avec mémoire pour entrer les mots-codes et une unité d'entrée pour introduire un mot de passe. Ce dernier est comparé dans un comparateur aux mots-codes en mémoire. S'il y a correspondance, la transmission est autorisée et l'alarme peut être activée.

### Buts de l'invention

La présente invention vise à proposer un procédé de commande d'un générateur de rayonnements ionisants qui assure une sécurité très grande, évite les inconvénients précités et apporte d'autres avantages qui seront décrits ci-dessous.

Un but complémentaire de la présente invention est de proposer une installation destinée à la mise en oeuvre de ce procédé, apportant de nombreux avantages en matière de sécurité et de gestion du chantier.

### Brève description des figures

La figure 1 représente le dispositif de commande d'un générateur selon l'invention.

### Principaux éléments caractéristiques de l'invention

La présente invention se rapporte à un procédé destiné à commander un générateur de rayonnement ionisant dans lequel on établit une liaison par voie hertzienne entre le générateur et un dispositif de commande à distance associé au générateur, encore appelé plus brièvement par la suite commande à distance ou télécommande ou encore commande.

Il en résulte que l'opérateur a la possibilité de placer son pupitre de commande de manière à disposer d'une vue générale des environs du générateur pour intervenir dans le cas où d'autres personnes entreraient dans la zone d'insécurité autour du générateur.

Par ailleurs, il n'est pas empêché par la longueur d'un câble de se placer lui-même à la distance de sécurité dans l'hypothèse où certains objets ne permettraient pas de disposer le câble en ligne droite si ce denier est d'une longueur équivalente à ladite distance de sécurité.

Selon l'invention, la liaison entre le générateur et le dispositif de commande comprend la transmission d'un code propre au générateur et d'un code propre à sa liaison avec le dispositif de commande et la communication de ces deux codes au générateur lors de chaque liaison entre le générateur et le dispositif de commande. Ceci permet d'établir une liaison univoque, c'est-à-dire que le dispositif de commande ne peut gérer un autre générateur et que le générateur ne peut être géré par un autre dispositif de commande, tant que l'ensemble des deux codes n'est pas modifié.

De manière avantageuse, une fois la liaison établie après reconnaissance des codes établissant une relation univoque entre le générateur et le dispositif de commande, ladite liaison hertzienne est maintenue en permanence pendant le fonctionnement du générateur, et en particulier, durant l'émission de rayonnements ionisants.

La liaison hertzienne peut toutefois être interrompue, même très brièvement, pour un motif quelconque (distance opérateur-dispositif local de contrôle trop grande, présence d'un obstacle, mauvaise qualité de la transmission, fausse manoeuvre, chute et endommagement de la télécommande, etc.). Dans ce cas, de manière particulièrement avantageuse, le générateur cesse d'émettre un rayonnement et se met en sécurité.

Selon une forme d'exécution préférée de l'invention, le code propre à la liaison du dispositif de commande est modifié à chaque liaison du générateur avec un autre dispositif de commande. On a alors la possibilité de contrôler un générateur par une autre commande, en particulier lorsque la commande utilisée tombe en panne. D'autre part, il n'est plus nécessaire, lors de l'installation d'un chantier, de bien choisir la commande qui était auparavant en service avec le générateur.

Avantageusement, le code propre à la liaison avec le dispositif de commande, à chaque liaison avec un autre dispositif de commande, est modifié selon une même règle mathématique. Par ce moyen, on a la possibilité, en consultant le code actuel et en le comparant au code initial, de déterminer le nombre de changements intervenus.

Selon une autre forme d'exécution préférée, la modification du code propre à la liaison avec le dispositif de commande consiste en l'incrémentation par addition d'un nombre déterminé. Cette utilisation d'un nombre incrémental constitue le mode le plus simple, mais généralement suffisant pour réaliser ladite modification et rendre possible la détermination éventuelle du nombre de modifications intervenues.

De plus, il est avantageux que le code propre à la liaison avec le dispositif de commande comprenne non seulement une partie variable, mais aussi une partie fixe propre au dispositif de commande. Dans ce cas, par exemple, en prenant pour partie fixe la totalité ou une partie déterminée du numéro de fabrication de la commande, il est possible d'éviter de manière simple qu'un générateur se trouvant à une distance raisonnable d'un autre générateur reçoive à tort des instructions de la commande affectée à cet autre générateur, ce qui se produirait notamment si les deux commandes avaient à un moment donné un même nombre incrémental et si l'autre commande avait encore en mémoire le code du premier générateur qu'elle avait géré précédemment.

Selon un mode de concrétisation de l'invention, toute liaison entre le générateur et le dispositif de commande est établie par voie hertzienne. Les moyens de transmission hertzienne étant présents, on évite ainsi la nécessité et les inconvénients éventuels d'un autre mode de transmission, par câble par exemple.

De préférence, le générateur communique initialement les deux codes au dispositif de commande lors d'un pairage que l'on réalise au moment de la constitution d'un nouveau couple générateur - dispositif de commande. En évitant l'intervention humaine dans la communication initiale des codes, on renforce la sécurité en évitant les erreurs qui pourraient se produire lors de la transmission manuelle des codes.

On préfère ainsi donner l'instruction de pairer par un signal qui se produit par le fait de placer le dispositif de commande à proximité du dispositif local de contrôle du générateur. Par "dispositif local de contrôle du générateur", on entend la partie du générateur, parfois appelée valise, qui peut contenir en particulier l'alimentation du générateur, le transmetteur hertzien et en général les organes électriques de contrôle qui ne doivent, pas nécessairement se trouver à l'endroit même où le rayonnement est produit. En plaçant temporairement le dispositif de commande à proximité du dispositif local de contrôle du générateur, on a la possibilité par divers moyens tels qu'un contact actionné par le fait que les deux dispositifs se touchent, de provoquer le pairage.

Avantageusement, on réalise le pairage en connectant le dispositif de commande de l'invention au dispositif local de contrôle du générateur. A ce moment, la distance des deux dispositifs n'est pas utile et la connexion elle-même peut éventuellement provoquer la communication initiale des deux codes.

De préférence, la transmission entre le générateur et le dispositif de commande, à l'exception de la communication initiale du pairage, est rendue inopérante si les codes ne s'identifient pas à ceux du pairage ou si la transmission est coupée même très brièvement pour un motif quelconque (fausse manoeuvre, distance opérateur-pupitre trop grande, chute et endommagement de la télécommande, etc.) Par "transmission", on entend aussi bien la transmission au départ du générateur que celle vers celui-ci. C'est ce moyen qui apporte les meilleures garanties pour que seuls les messages propres au couple dispositif de commande - générateur soient pris en compte bien que l'on dispose cependant de la possibilité de maintenir ces garanties lorsque l'on affecte un autre dispositif de commande à un générateur ou un autre générateur à un dispositif de commande déterminé.

Avantageusement, lors du fonctionnement du générateur, on mesure l'importance du rayonnement près du dispositif de commande, ceci en vue de connaître la dose de rayonnement reçue par l'opérateur. Il est alors avantageux qu'un signal d'avertissement soit émis lorsque la dose dépasse un seuil donné. C'est en fait le moyen permettant en particulier d'éviter que le dispositif de commande soit placé par erreur à une distance insuffisante du générateur.

De plus, on préfère que lorsque la radiation atteint un seuil de danger, l'appareil de mesure de la radiation entraîne l'arrêt du générateur. La sécurité est alors optimale.

La présente invention concerne également une installation pour la mise en oeuvre du procédé, comprenant de manière classique un générateur de rayonnements ionisants et une commande à distance.

Selon l'invention, le générateur et la commande à distance sont munis chacun d'un transmetteur hertzien et d'une mémoire pour l'enregistrement et la transmission d'un code du générateur et d'un code propre à sa liaison avec la commande.

De préférence, l'installation comprend un dispositif de modification du code propre à la liaison générateur - commande actionné lors de la constitution d'un nouveau couple générateur - commande. A ce moment, la commande n'est plus conditionnée pour gérer un autre générateur.

Avantageusement, le dispositif de modification est un dispositif d'addition au code précédent d'un nombre déterminé.

Selon un mode d'exécution de l'invention, le générateur et la commande sont pourvus de connecteurs pouvant être reliés par un câble pour la communication initiale des deux codes entre le générateur et la commande. Ce câble est prévu uniquement pour la communication initiale: il peut être simple et très court et il ne réduit en rien les avantages de la liaison hertzienne selon l'invention.

De préférence, l'ensemble générateur-commande comprend un organe de pairage actionnant le dispositif de modification du code propre à la liaison générateur - commande.

Selon un mode d'exécution de l'invention, l'organe de pairage agit automatiquement lors du placement de la commande à proximité du dispositif local de contrôle du générateur.

Avantageusement, le générateur et la commande sont munis de moyens pour l'enregistrement et la transmission en outre d'un code propre à la commande.

Selon un mode d'exécution préféré de l'invention, le générateur et sa commande sont pourvus de moyens pour rendre sans effet toute communication à l'exception de la transmission initiale après la constitution d'un nouveau couple générateur - commande si ladite communication ne comprend pas les derniers codes enregistrés.

De préférence, la première transmission des deux codes provient du générateur. C'est en effet la manière la plus sûre d'enregistrer sans erreur le code du générateur, lequel peut être mis en mémoire dans celui-ci dès sa fabrication.

Avantageusement, la commande est munie à une courte distance, d'un détecteur mesurant l'importance du rayonnement qui l'atteint. De préférence, on utilisera un compteur Geiger en guise de détecteur.

Selon un mode de réalisation de l'invention, le détecteur comprend une alarme conçue pour intervenir lorsque la dose de radiation reçue dépasse un seuil d'avertissement.

De préférence, ledit détecteur est connecté à des moyens d'émission d'un signal entraînant l'arrêt du générateur.

La présente invention peut avantageusement être appliquée dans des utilisations des rayonnements ionisants aussi bien médicales qu'industrielles. Elle permet de s'affranchir de toute liaison électrique ou mécanique entre le générateur et sa commande, sauf dans certains cas (essentiellement pour établir les codes initiaux au moment du pairage).

### Description d'une forme d'exécution préférée de l'invention

La figure 1 représente très schématiquement l'ensemble des moyens permettant la commande et la sécurité d'un générateur de rayons X.

Le dispositif de commande ou télécommande 1 est le lieu où se place et où intervient l'opérateur pour gérer le générateur 2 de rayons X. L'opérateur dispose d'un écran 3 où apparaissent les diverses mesures exécutées notamment par le détecteur 4 de rayons X, qui est ici un compteur Geiger, qui l'informe de la dose de rayonnements qu'il subit, l'avertit si la dose devient importante ou dangereuse et, via la commande 1, arrête d'autorité le générateur lorsque la dose dépasse un seuil critique. De ce fait, il lui est impossible en particulier de fonctionner si la commande 1 se trouve trop près du générateur 2.

La commande 1 communique avec le générateur 2 par la voie hertzienne via les transmetteurs radio 5 et 6. Cette communication se réalise dans les deux sens, d'une part pour la gestion du générateur et d'autre part pour la transmission des données du générateur vers la commande 1 et l'écran 3.

Le générateur 2 peut comprendre non seulement le générateur proprement dit, mais également, à proximité, le dispositif local de contrôle 7 qui contient l'alimentation électrique du générateur proprement dit et les divers organes électriques qui ne doivent pas impérativement être disposés à l'endroit où le rayonnement est produit.

La commande 1 et le dispositif local de contrôle 7, qui comprennent de préférence des microprocesseurs ou des microcontrôleurs, contiennent les mémoires où sont enregistrés les codes tels que décrits ci-devant. Ces codes sont utilisés à chaque transmission, quel que soit son sens, entre la commande 1 et le générateur 2. Le code propre à la liaison est incrémenté à chaque nouveau passage, c'est-à-dire lorsque le générateur est associé avec une nouvelle commande. Au lieu d'une incrémentation, on peut également utiliser à chaque fois un code aléatoire.

Le pairage est provoqué soit par une action manuelle, soit par un contact agissant lorsque la commande 1 est placée contre ou sur le dispositif local de contrôle 7, soit par le placement d'un câble (non représenté) entre ces deux dispositifs, ledit câble n'étant utilisé que pour le pairage. C'est par lui que sont transmis les codes à la commandes lors du pairage.

On utilise par exemple le numéro de fabrication du générateur ou la partie la plus distinctive de ce numéro comme code du générateur. Les deux codes sont transmis en tête de message et le dispositif qui reçoit le message vérifie d'abord les codes pour s'assurer que le message le concerne.

Lors d'un changement de commande 1, par exemple suite à une installation du générateur sur un autre chantier, on procède à un nouveau pairage et le code propre à la liaison est incrémenté. L'ancienne commande, qui peut se trouver également sur le même chantier en liaison avec un autre générateur, ne peut plus gérer le générateur précédent puisque le code a été modifié.

Le pairage n'est nécessaire que lors d'un changement du couple générateur - commande.

## Revendications

1. Procédé de commande d'un générateur de rayonnement ionisant (2) comprenant un dispositif local de contrôle (7) et associé à un dispositif de commande à distance (1), dans lequel on établit une liaison par voie hertzienne entre ledit générateur (2) et ledit dispositif de commande (1), ladite liaison comprenant la transmission d'un code de reconnaissance propre au générateur (2) et d'un code de reconnaissance propre à sa liaison au dispositif de commande (1) lors de chaque liaison entre ledit générateur (2) et ledit dispositif de commande (1), **caractérisé en ce que** le dispositif local de contrôle (7) du générateur (2) communique initialement et automatiquement les deux codes au dispositif de commande (1), lors d'un pairage réalisé au moment de la constitution d'un nouveau couple générateur (2) - dispositif de commande (1).

2. Procédé selon la revendication 1, **caractérisé en ce que** le code propre à la liaison au dispositif de commande (1) est modifié à chaque mise en liaison du générateur (2) avec un autre dispositif de commande (1).

3. Procédé selon la revendication 2, **caractérisé en ce que** la modification est effectuée selon une règle mathématique déterminée.

4. Procédé selon la revendication 3, **caractérisé en ce que** la modification consiste en l'incrémentation par addition d'un nombre déterminé.

5. Procédé selon l'une quelconque des revendications précédentes, **caractérisé en ce que** le code propre à la liaison au dispositif de commande (1) comprend une partie variable et une partie fixe propre au dispositif de commande (1).

6. Procédé selon l'une quelconque des revendications précédentes, **caractérisé en ce que** l'instruction de pairage est donnée par un signal produit par le fait de placer le dispositif de commande (1) à proximité du dispositif local de contrôle (7) du générateur (2).

7. Procédé selon la revendication 6, **caractérisé en ce que** l'on réalise le pairage en connectant le dispositif de commande (1) au dispositif local de contrôle (7) du générateur (2).

8. Procédé selon l'une quelconque des revendications précédentes, **caractérisé en ce que** la transmission hertzienne entre le générateur (2) et le dispositif de commande (1), à l'exception de la communication initiale du pairage, est rendue inopérante si les codes ne s'identifient pas à ceux du pairage.

9. Procédé selon l'une quelconque des revendications précédentes, **caractérisé en ce que**, lors du fonctionnement du générateur (2), l'importance dudit rayonnement ionisant est mesurée près du dispositif de commande (1).

10. Procédé selon la revendication 9, **caractérisé en ce qu'**un signal d'avertissement est donné lorsque la dose de rayonnement ionisant dépasse un seuil préalablement déterminé divertissement.

11. Procédé selon la revendication 9 ou 10, **caractérisé en ce que**, lorsque le rayonnement ionisant atteint un seuil de danger, l'appareil de mesure du rayonnement ionisant (4) entraîne l'arrêt du générateur (2).

12. Procédé selon l'une quelconque des revendications précédentes, **caractérisé en ce que** la liaison hertzienne entre le générateur (2) et le dispositif de commande (1) est maintenue à tout moment pendant le fonctionnement du générateur (2).

13. Procédé selon l'une quelconque des revendications précédentes, **caractérisé en ce que**, au cas où la liaison hertzienne entre le générateur (2) et le dispositif de commande (1) est interrompue pour une raison quelconque, le générateur cesse d'émettre son rayonnement ionisant et se met en sécurité.

14. Installation pour la mise en oeuvre du procédé selon l'une quelconque des revendications précédentes, comprenant un générateur de rayonnement ionisant (2) et un dispositif de commande (1), **caractérisée en ce que** le générateur (2) et le dispositif de commande (1) sont munis chacun d'un transmetteur hertzien (5,6) et d'une mémoire pour l'enregistrement et la transmission d'un code du générateur (2) et d'un code propre à sa liaison avec le dispositif de commande (1).

15. Installation selon la revendication 14, **caractérisée en ce qu'**elle comprend un dispositif de modification du code propre à la liaison générateur commande actionné lors de la constitution d'un nouveau couple générateur (2) - dispositif de commande (1).

16. Installation selon la revendication 15, **caractérisée en ce que** le dispositif de modification est un dispositif d'addition au code précédent d'un nombre déterminé.

17. Installation selon la revendication 15 ou 16, **caractérisée en ce que** le générateur (2) et le dispositif de commande (1) sont pourvus de connecteurs pouvant être reliés par un câble pour la communication initiale des deux codes entre générateur (2) et dispositif de commande (1).

18. Installation selon l'une quelconque des revendications 15 à 17, **caractérisée en ce que** l'ensemble générateur (2) - dispositif de commande (1) comprend un organe de pairage actionnant le dispositif de modification du code propre à la liaison générateur (2) - dispositif de commande (1).

19. Installation selon la revendication 18, **caractérisée en ce que** l'organe de pairage agit automatiquement lors du placement du dispositif de commande (1) à proximité du dispositif local de contrôle (7) du générateur (2).

20. Installation selon l'une quelconque des revendications 14 à 19, **caractérisée en ce que** le générateur (2) et le dispositif de commande (1) sont-munis de moyens pour l'enregistrement et la transmission en outre d'un code propre au dispositif de commande (1).

21. Installation selon l'une quelconque des revendications 14 à 20, **caractérisée en ce que** le générateur (2) et le dispositif de commande (1) sont pourvus de moyens de rendre sans effet toute communication, à l'exception de la transmission initiale après la constitution d'un nouveau couple générateur (2)-dispositif de commande (1), si ladite communication ne comprend pas les derniers codes enregistrés.

22. Installation selon l'une quelconque des revendications 14 à 21, **caractérisée en ce que** la première transmission des deux codes part du générateur (2).

23. Installation selon l'une quelconque des revendications 14 à 22, **caractérisée en ce que** le dispositif de commande (1) est muni, à une courte distance, d'un détecteur (4) mesurant l'importance du rayonnement ionisant qui l'atteint.

24. Installation selon la revendication 23, **caractérisé en ce que** l'appareil de mesure du rayonnement (4) est un compteur Geiger.

25. Installation selon la revendication 23 ou 24, **caractérisée en ce que** le détecteur (4) comprend une alarme conçue pour intervenir lorsque la dose de rayonnement reçue dépasse un seuil préalablement déterminé.

26. Installation selon la revendication 23, **caractérisée en ce que** ledit détecteur (4) est connecté à des moyens d'émission d'un signal entraînant l'arrêt du générateur.

## Claims

1. Process for controlling an ionizing radiation generator (2), comprising a local control device (7) and associated with a remote-control device (1), in which a radio-relay connection is set up between said generator (2) and said control device (1), said connection comprising the transmission of a recognition code that is specific to the generator (2) and of a recognition code that is specific to its connection to the control device (1) at each connection between said generator (2) and said control device (1), **characterized in that** the local control device (7) of the generator (2) initially and automatically communicates the two codes to the control device (1) during a pairing carried out when a new generator (2)/control device (1) couple is set up.

2. Process according to Claim 1, **characterized in that** the code that is specific to the connection to the control device (1) is modified each time the generator (2) is connected to another control device (1).

3. Process according to Claim 2, **characterized in that** the modification is carried out according to a given mathematical rule.

4. Process according to Claim 3, **characterized in that** the modification consists of the incrementation by adding a given number.

5. Process according to any one of the preceding claims, **characterized in that** the code that is specific to the connection to the control device (1) comprises a variable portion and a fixed portion that is specific to the control device (1).

6. Process according to any one of the preceding claims, **characterized in that** the pairing instruction is given by means of a signal induced when the control device (1) is placed close to the local control device (7) of the generator (2).

7. Process according to Claim 6, **characterized in that** the pairing is carried out by connecting the control device (1) to the local control device (7) of the generator (2).

8. Process according to any one of the preceding claims, **characterized in that** the radio-relay transmission between the generator (2) and the control device (1), with the exception of the initial communication of the pairing, is rendered inoperative if the codes do not match those of the pairing.

9. Process according to any one of the preceding claims, **characterized in that**, when the generator (2) is working, the magnitude of said ionizing radiation is measured close to the control device (1).

10. Process according to Claim 9, **characterized in that** a warning signal is given when the dose of ionizing radiation exceeds a predetermined warning level.

11. Process according to Claim 9 or 10, **characterized in that**, when the ionizing radiation reaches a hazard level, the device (4) for measuring the ionizing radiation switches the generator (2) off.

12. Process according to any one of the preceding claims, **characterized in that** the radio-relay connection between the generator (2) and the control device (1) is maintained at all times while the generator (2) is working.

13. Process according to any one of the preceding claims, **characterized in that**, should the radio-relay connection between the generator (2) and the control device (1) be interrupted for any reason, the generator stops emitting its ionizing radiation and switches to safe mode.

14. Installation for implementing the process according to any one of the preceding claims, comprising an ionizing radiation generator (2) and a control device (1), **characterized in that** the generator (2) and the control device (1) are each provided with a radio-relay transmitter (5, 6) and with a memory for recording and transmitting one code of the generator (2) and one code that is specific to its connection with the control device (1).

15. Installation according to Claim 14, **characterized in that** it comprises a device for modifying the code that is specific to the generator/control connection, actuated when a new generator (2)/control device (1) couple is set up.

16. Installation according to Claim 15, **characterized in that** the modifying device is a device for adding a given number to the preceding code.

17. Installation according to Claim 15 or 16, **characterized in that** the generator (2) and the control device (1) are provided with connectors, which may be connected by a cable for the initial communication of the two codes between the generator (2) and the control device (1).

18. Installation according to any one of Claims 15 to 17, **characterized in that** the generator (2)/control device (1) assembly comprises a pairing member which actuates the device for modifying the code that is specific to the generator (2)/control device (1) connection.

19. Installation according to Claim 18, **characterized in that** the pairing member is automatically actuated when the control device (1) is placed close to the local control device (7) of the generator (2).

20. Installation according to any one of Claims 14 to 19, **characterized in that** the generator (2) and the control device (1) are provided with means for recording and transmitting also a code that is specific to the control device (1).

21. Installation according to any one of Claims 14 to 20, **characterized in that** the generator (2) and the control device (1) are provided with means for rendering inoperative any communication, with the exception of the initial transmission after a new generator (2)/control device (1) couple has been set up, if said communication does not comprise the last codes recorded.

22. Installation according to any one of Claims 14 to 21, **characterized in that** the first transmission of the two codes comes from the generator (2).

23. Installation according to any one of Claims 14 to 22, **characterized in that** the control device (1) is provided, at a short distance away, with a detector (4) measuring the magnitude of the ionizing radiation which reaches it.

24. Installation according to Claim 23, **characterized in that** the device (4) for measuring the radiation is a Geiger counter.

25. Installation according to Claim 23 or 24, **characterized in that** the detector (4) comprises an alarm designed to intervene when the dose of received radiation exceeds a predetermined level.

26. Installation according to Claim 23, **characterized in that** said detector (4) is connected to means for emitting a signal which switches the generator off.

## Patentansprüche

1. Verfahren zur Steuerung eines Geräts zur Erzeugung ionisierender Strahlung (2), das eine lokale Kontrolleinrichtung (7) umfasst und mit einer Fernsteuerungseinrichtung (1) verbunden ist, in der man eine Funkverbindung zwischen dem besagten Gerät (2) und der besagten Steuerungseinrichtung (1) herstellt, wobei diese Verbindung bei jedem Verbindungsaufbau zwischen dem besagten Gerät (2) und der besagten Steuerungseinrichtung (1) die Übertragung eines Erkennungscodes, der dem Gerät (2) eigen ist und eines Erkennungscodes, der seiner Verbindung mit der Steuerungseinrichtung (1) eigen ist, umfasst, **dadurch gekennzeichnet, dass** die lokale Kontrolleinrichtung (7) des Geräts (2) die beiden Codes am Anfang bei einer Paarung, die im Moment der Bildung eines neuen Geräte(2)-Steuerungs(1)-Paares durchgeführt wird, automatisch an die Steuerungseinrichtung übermittelt.

2. Verfahren nach Anspruch 1, **dadurch gekennzeichnet, dass** der Code, der der Verbindung mit der Steuerungseinrichtung (1) eigen ist, bei jeder Herstellung der Verbindung des Geräts (2) mit einer anderen Steuerungseinrichtung (1) geändert wird.

3. Verfahren nach Anspruch 2, **dadurch gekennzeichnet, dass** die Änderung nach einer bestimmten mathematischen Formel erfolgt.

4. Verfahren nach Anspruch 3, **dadurch gekennzeichnet, dass** die Änderung aus einer Inkrementierung durch Addition einer bestimmten Zahl besteht.

5. Verfahren nach einem der vorstehenden Ansprüche, **dadurch gekennzeichnet, dass** der Code, der der Verbindung mit der Steuerungseinrichtung (1) eigen ist, einen variablen Teil und einen festen Teil, der der Steuerungseinrichtung (1) eigen ist, umfasst.

6. Verfahren nach einem der vorstehenden Ansprüche, **dadurch gekennzeichnet, dass** die Paarungsanweisung durch ein Signal erfolgt, das dadurch erzeugt wird, dass die Steuerungseinrichtung (1) in die Nähe der lokalen Kontrolleinrichtung (7) des Geräts (2) gebracht wird.

7. Verfahren nach Anspruch 6, **dadurch gekennzeichnet, dass** die Paarung durchgeführt wird, indem die Steuerungseinrichtung (1) mit der lokalen Kontrolleinrichtung (7) des Geräts (2) verbunden wird.

8. Verfahren nach einem der vorstehenden Ansprüche, **dadurch gekennzeichnet, dass** die Funkübertragung zwischen dem Gerät (2) und der Steuerungseinrichtung (1) mit Ausnahme der anfänglichen Paarungsübermittlung unwirksam gemacht wird, wenn die Codes nicht mit den Paarungscodes übereinstimmen.

9. Verfahren nach einem der vorstehenden Ansprüche, **dadurch gekennzeichnet, dass** beim Betrieb des Geräts (2) die Intensität der besagten ionisierenden Strahlung nahe der Steuerungseinrichtung (1) gemessen wird.

10. Verfahren nach Anspruch 9, **dadurch gekennzeichnet, dass** ein Warnsignal ausgegeben wird, wenn die ionisierende Strahlungsdosis einen zuvor festgelegten Warnschwellenwert überschreitet.

11. Verfahren nach Anspruch 9 oder 10, **dadurch gekennzeichnet, dass** das Gerät zur Messung der ionisierenden Strahlung (4) das Ausschalten des Geräts zur Erzeugung ionisierender Strahlung (2) auslöst, wenn die ionisierende Strahlung eine Gefahrenschwelle erreicht.

12. Verfahren nach einem der vorstehenden Ansprüche, **dadurch gekennzeichnet, dass** die Funkverbindung zwischen dem Gerät (2) und der Steuerungseinrichtung (1) während des Betriebs des Geräts (2) ständig aufrecht erhalten bleibt.

13. Verfahren nach einem der vorstehenden Ansprüche, **dadurch gekennzeichnet, dass** im Falle der Unterbrechung der Funkverbindung zwischen dem Gerät (2) und der Steuerungseinrichtung (1) aus irgendeinem Grund das Gerät die Aussendung ionisierender Strahlung unterbricht und in den Sicherheitsbetrieb übergeht.

14. Anlage zur Umsetzung des Verfahrens nach einem der vorstehenden Ansprüche, die ein Gerät zur Erzeugung ionisierender Strahlung (2) und eine Steuerungseinrichtung (1) umfasst, **dadurch gekennzeichnet, dass** das Gerät (2) und die Steuerungseinrichtung (1) jeweils einen Funksender (5, 6) und einen Speicher zur Speicherung und Übertragung eines Geräte(2)-Codes und eines Codes, der der Verbindung mit der Steuerungseinrichtung (1) eigen ist, besitzen.

15. Anlage nach Anspruch 14, **dadurch gekennzeichnet, dass** sie eine Vorrichtung zur Änderung des Codes, der der Geräte-Steuerungs-Verbindung eigen ist, umfasst, die bei der Bildung eines neuen Geräte(2)-Steuerungs(1)-Paars betätigt wird.

16. Anlage nach Anspruch 15, **dadurch gekennzeichnet, dass** die Änderungsvorrichtung eine Vorrichtung zur Addition einer bestimmten Zahl zum vorhergehenden Code ist.

17. Anlage nach Anspruch 15 oder 16, **dadurch gekennzeichnet, dass** das Gerät (2) und die Steuerungseinrichtung (1) mit Anschlüssen versehen sind, die mit einem Kabel verbunden werden können, um die Anfangsübertragung der beiden Codes zwischen Gerät (2) und Steuerungseinrichtung (1) durchzuführen.

18. Anlage nach einem der Ansprüche 15 bis 17, **dadurch gekennzeichnet, dass** die Geräte(2)-Steuerungs(1)-Einheit ein Paarungselement umfasst, das die Vorrichtung zur Änderung des Codes, der der Geräte(2)-Steuerungs(1)-Verbindung eigen ist, auslöst.

19. Anlage nach Anspruch 18, **dadurch gekennzeichnet, dass** das Paarungselement automatisch reagiert, wenn die Steuerungseinrichtung (1) in die Nähe der lokalen Kontrolleinrichtung (7) gebracht wird.

20. Anlage nach einem der Ansprüche 14 bis 19, **dadurch gekennzeichnet, dass** das Gerät (2) und die Steuerungseinrichtung (1) außerdem mit Mitteln zur Speicherung und zur Übertragung eines steuerungseigenen Codes, versehen sind.

21. Anlage nach einem der Ansprüche 14 bis 20, **dadurch gekennzeichnet, dass** das Gerät (2) und die Steuerungseinrichtung (1) mit Mitteln versehen sind, um jede Verbindung mit Ausnahme der Anfangsübertragung nach der Bildung eines neuen Geräte(2)-Steuerungs(1)-Paars zu unterbinden, wenn diese Verbindung nicht die letzten gespeicherten Codes beinhaltet.

22. Anlage nach einem der Ansprüche 14 bis 21, **dadurch gekennzeichnet, dass** die erste Übertragung der beiden Codes vom Gerät (2) ausgeht.

23. Anlage nach einem der Ansprüche 14 bis 22, **dadurch gekennzeichnet, dass** die Steuerungseinrichtung (1) in kurzer Entfernung mit einem Sensor (4) ausgestattet ist, der die Intensität der ionisierenden Strahlung, die ihn erreicht, misst.

24. Anlage nach Anspruch 23, **dadurch gekennzeichnet, dass** das Messgerät für die ionisierende Strahlung (4) ein Geigerzähler ist.

25. Anlage nach Anspruch 23 oder 24, **dadurch gekennzeichnet, dass** der Sensor (4) einen Alarm beinhaltet, der ausgelöst wird, wenn die empfangene Strahlungsdosis einen zuvor festgelegten Grenzwert überschreitet.

26. Anlage nach Anspruch 23, **dadurch gekennzeichnet, dass** der besagte Sensor (4) mit Mitteln zur Aussendung eines Signals verbunden ist, das das Abschalten des Geräts verursacht.
